# EUROPÄISCHE PATENTSCHRIFT

(11) **EP 2 400 068 B1**
(45) Veröffentlichungstag und Bekanntmachung des Hinweises auf die Patenterteilung: **24.08.2016**
(21) Anmeldenummer: 11169300.8
(22) Anmeldetag: 09.06.2011
(51) Int. Cl.: E03C 1/18, E03C 1/186

(54) **Spüle mit Vertiefung zur Aufnahme von Reinigungsgeräten**
Sink with recess for receiving cleaning utensils
Evier avec cavité destiné à loger des outils de nettoyage

(30) Priorität: 22.06.2010 DE 102010024571
(43) Veröffentlichungstag der Anmeldung: 28.12.2011
(73) Patentinhaber: Franke Technology and Trademark Ltd, 6052 Hergiswil (CH)
(72) Erfinder:
(74) Vertreter: Lemcke, Brommer & Partner Patentanwälte Partnerschaft mbB

(56) Entgegenhaltungen:
- DE-A1-102006 003 722
- DE-C1- 3 342 744
- GB-A- 615 232

## Beschreibung

Die vorliegende Erfindung betrifft eine Spüle, insbesondere Haushaltsspüle, mit wenigstens einem Spülbecken und einem am oberen Ende des Spülbeckens umlaufenden Spülenrand, welche zwischen dem Spülbecken und dem Spülenrand zumindest abschnittsweise einen im Wesentlichen ebenen Bereich aufweist.

Derartige Spülen sind in vielfältiger Form bekannt, beispielsweise aus der GB 2 245 488 A. Die darin offenbarte Küchenspüle weist seitlich neben dem Spülbecken eine relativ flache Vertiefung auf, in der ein Reinigungsgerät, wie ein Küchenschwamm oder ein Spültuch, abgelegt werden kann.

Neben den vorstehend exemplarisch genannten Reinigungsgeräten kommt jedoch bei bekannten Spülen, insbesondere Haushalts- oder Küchenspülen, regelmäßig auch eine Haushaltsspülbürste zum Einsatz, welche relativ groß dimensioniert ist und dabei insbesondere eine Längserstreckung im Bereich von etwa 20 cm aufweist. Derartige Haushaltsspülbürsten haben bei vorbekannten Spülen, wie auch der Spüle gemäß GB 2 245 488 A, keinen festen Platz, so dass sie oft in dem Spülbecken oder neben der Spüle liegend oder in zusätzlichen Aufnahmebehältern gelagert werden. Dies ist nicht nur unpraktisch, sondern auch unästhetisch und kann darüber hinaus zu Problemen mit Feuchtigkeit am Ablageort der Spülbürste führen.

Eine Spüle gemäß dem Oberbegriff des Anspruchs 1 ist in DE 10 2006 003722 A1 offenbart. Der Erfindung liegt die Aufgabe zugrunde, eine Spüle der weiter oben genannten Art dahingehend weiterzuentwickeln, dass auch größere Reinigungsgeräte, wie herkömmliche Haushaltsspülbürsten, in praktischer, hygienischer und ästhetischer Art und Weise aufbewahrt werden können.

Diese Aufgabe wird gelöst durch eine erfindungsgemäße Spüle mit den Merkmalen des Patentanspruchs 1. Bevorzugte Weiterbildungen der erfindungsgemäßen Spüle sind Gegenstand von Unteransprüchen, deren Wortlaut hiermit durch ausdrückliche Bezugnahme in die Beschreibung aufgenommen wird, um unnötige Textwiederholungen zu vermeiden.

Die erfindungsgemäße Spüle ist eine Spüle, insbesondere Haushaltsspüle, mit wenigstens einem Spülbecken und einem am oberen Ende des Spülbeckens umlaufenden Spülenrand, welche zwischen dem Spülbecken und dem Spülenrand zumindest abschnittsweise einen im Wesentlichen ebenen Bereich aufweist, wobei in dem Bereich eine Vertiefung vorgesehen ist, die hinreichend tief zum Aufnehmen zumindest einer im Wesentlichen stehend-aufrecht angeordneten Haushaltsspülbürste und gegebenenfalls weiterer Reinigungsgegenstände ausgebildet ist.

Eine Grundidee der vorliegenden Erfindung besteht demnach darin, die bei Küchenspülen, beispielsweise gemäß GB 2 245 488 A, vorbekannte flache Vertiefung im Randbereich derartig tief auszubilden, dass darin eine herkömmliche Haushaltsspülbürste mit einer Längserstreckung im Bereich von 20 cm stehend-aufrecht gelagert werden kann. Der Begriff "stehend-aufrecht" bedeutet in diesem Zusammenhang, dass die Spülbürste nicht einfach abgelegt wird, was auch in einer flachen Vertiefung möglich wäre, sondern dass die Spülbürste beispielsweise im Bereich ihres Borstenkopfes aufgestellt wird, wobei dann der Bürstengriff von der betreffenden Aufstellfläche weg im Wesentlichen vertikal senkrecht nach oben weist. Mit dem Begriff "hinreichend tief" ist in diesem Zusammenhang verbunden, dass eine derart gelagerte Haushaltsspülbürste gar nicht bzw. nicht wesentlich über den Rand der Vertiefung hinausragen soll. Vorzugsweise ist die Vertiefung derart dimensioniert, dass zusätzlich und insbesondere neben der Haushaltsspülbürste darin noch weitere Reinigungsgegenstände, wie ein Schwamm oder ein Spültuch und/oder auch eine Spülmittelflasche, angeordnet werden können.

Die erfindungsgemäße Spüle sieht vor, dass der genannte ebene Bereich zwischen Spülbecken und Spülenrand gegenüber letzterem abgesenkt ist. Auf diese Weise lassen sich Ausgestaltungen der erfindungsgemäßen Spüle realisieren, bei denen im Bereich des Spülbeckens gänzlich auf eine ansonsten regelmäßig erforderliche Überlauföffnung verzichtet werden kann, da überlaufendes Spülwasser aufgrund des abgesenkten Bereichs zunächst zu der Vertiefung gelangt, bevor es über den Spülenrand steigen kann.

In diesem Zusammenhang ist dann weiterhin vorgesehen, dass im Bodenbereich der Vertiefung, eine Überlauföffnung zum Ableiten aus dem Spülbecken überlaufenden Spülwassers angeordnet ist. Vorzugsweise ist dabei die Überlauföffnung derart dimensioniert, dass sie einen ausreichenden Überlauffluss von vorzugsweise 12 l/min gewährleistet.

Damit insbesondere eine im Bodenbereich der Vertiefung angeordneten Überlauföffnung nicht durch eine in der Vertiefung bevorratete Haushaltsspülbürste und gegebenenfalls weitere Reinigungsgeräte blockiert werden kann, sieht eine andere Weiterbildung der erfindungsgemäßen Spüle vor, dass vor der Überlauföffnung ein Siebelement (Ablaufsieb) angeordnet ist. Dieses sollte dazu ausgebildet sein, auch bei in der Vertiefung aufgenommenen Reinigungsgegenständen einen ausreichenden Überlauffluss von vorzugsweise 12 l/min zu gewährleisten.

Die erfindungsgemäße Spüle sieht vor, dass die Überlauföffnung mit einem Ablauf der Spüle fluidtechnisch verbunden ist. Unter "Ablauf der Spüle" wird in diesem Zusammenhang insbesondere derjenige Spülenablauf verstanden, welcher mit einer am Boden des Spülbeckens angeordneten Ablauföffnung in fluidtechnischer Verbindung steht.

Die erfindungsgemäße Spüle sieht vor, dass ein Rand der Vertiefung zumindest abschnittsweise gegenüber dem ebenen Bereich zwischen Spülenrand und Spülbecken erhöht ist. Ein derartiger Vertiefungsrand kann zum Auflegen eines Deckelelements dienen, welches die Vertiefungsöffnung in ästhetisch ansprechender Weise verschließt, insbesondere wenn in der Vertiefung Reinigungsgegenstände gelagert sind.

Damit trotz des erhöhten Vertiefungsrandes der bereits angesprochene Überlauf von Spülwasser möglich ist, sieht die erfindungsgemäße Spüle vor, dass der Vertiefungsrand wenigstens eine Öffnung oder einen Durchbruch aufweist, durch den das Spülbecken über die Überlauföffnung mit dem Ablauf der Spüle in fluidtechnischer Verbindung steht.

Weiterhin ist in diesem Zusammenhang im Rahmen der erfindungsgemäßen Spüle vorgesehen, dass ein Rand des Deckelelements eine Höhe aufweist, welche gegenüber einer Höhe des Vertiefungsrandes ein Mindermaß besitzt. Wenn also das Deckelelement auf dem Vertiefungsrand aufliegt, kann aufgrund des genannten Mindermaßes überlaufendes Spülwasser unter dem Deckelrand hindurch zum Rand der Vertiefung strömen und von dort über die genannten Durchbrüche bzw. die genannte Öffnung zur Überlauföffnung gelangen.

Um diese Funktionsweise sicher zu gewährleisten, sieht die erfindungsgemäße Spüle vor, dass der Rand des Deckelelements eine Abdeckfläche definiert, welche gegenüber einer durch die äußere Kante des Vertiefungsrandes definierten Fläche ein Übermaß besitzt. Somit ist es nicht möglich, dass das Deckelelement mit seinem Rand vollumfänglich dichtend an der Außenkante des Vertiefungsrandes anliegt und dadurch die fluidtechnische Verbindung zwischen Spülbecken und Überlauföffnung verschließt.

Um einen derartig nachteiligen Effekt zusätzlich zu vermeiden, sieht eine wieder andere Weiterbildung der erfindungsgemäßen Spüle vor, dass das Deckelelement eine Zentrierstruktur aufweist, welche zum Zentrieren des Deckelelements mit der Vertiefung, vorzugsweise mit deren innerem Rand, zusammenwirkt. Durch die genannte Zentrierstruktur wird sichergestellt, dass das Deckelelement nur in einer solchen Weise auf die Vertiefungsöffnung aufgesetzt werden kann, dass zwischen dem Rand der Vertiefung und dem Deckelrand hinreichend Freiraum für ein Durchströmen überlaufenden Spülwassers verbleibt.

Eine besonders bevorzugte Weiterbildung der erfindungsgemäßen Spüle sieht vor, dass die Vertiefung in Form eines vorzugsweise von unten an die Spüle angesetzten, einseitig offenen Behälters ausgebildet ist. In diesem Zusammenhang besitzt die Spüle in dem genannten ebenen Bereich zwischen Spülbecken und Spülenrand einen Durchbruch, dessen Abmessungen im Wesentlichen der Behälteröffnung entsprechen. Der Behälter kann im Bereich des Durchbruchs dauerhaft oder abnehmbar an der eigentlichen Spüle befestigt sein.

Alternativ kann die Vertiefung jedoch auch einteilig bzw. einstückig mit der restlichen Spüle ausgebildet sein, insbesondere in dem gleichen Material wie die restliche Spüle, was sich jedoch unter Umständen nachteilig auf die Herstellungskosten auswirkt.

Wenn die Vertiefung in Form eines in der genannten Weise an die restliche Spüle angesetzten Behälters ausgebildet ist, besteht dieser Behälter vorzugsweise aus einem Kunststoffmaterial. Dieses Kunststoffmaterial kann zusätzlich eine antibakterielle Ausrüstung aufweisen, damit es bei der Lagerung von regelmäßig feuchten Reinigungsgegenständen nicht zu einer übermäßigen Vermehrung schädlicher oder unansehnlicher Bakterienkulturen kommt.

Zusätzlich bzw. anstelle des angesprochenen Deckelelements kann im Bereich der Vertiefung eine Einhängeschale, ein Einhängesieb oder dergleichen angeordnet werden, so dass die angesprochene Vertiefung noch einen zusätzlichen Nutzwert gewinnt.

Weitere Eigenschaften und Vorteile der vorliegenden Erfindung ergeben sich aus der nachfolgenden Beschreibung von Ausführungsbeispielen anhand der Zeichnung.
- Figur 1: zeigt eine Ausgestaltung der erfindungsgemäßen Spüle im eingebauten Zustand und in einer perspektivischen Gesamtansicht;
- Figur 2: zeigt die Spüle gemäß Figur 1 mit aufgesetztem Deckelelement;
- Figur 3: zeigt eine Schnittansicht der Spüle gemäß Figur 2 im Bereich der Vertiefung;
- Figur 4: zeigt eine detaillierte Schnittansicht der Vertiefung bei einer bevorzugten Ausgestaltung der erfindungsgemäßen Spüle in deren Bodenbereich; und
- Figur 5: zeigt eine detaillierte perspektivische Gesamtansicht einer bevorzugten Ausgestaltung der Vertiefung bei einer erfindungsgemäßen Spüle, teilweise abgeschnitten.

Figur 1 zeigt eine erfindungsgemäße Spüle, die in ihrer Gesamtheit mit den Bezugszeichen 1 bezeichnet ist, im eingebauten Zustand. Die Spüle 1 weist ein vollwertiges Spülbecken 2 sowie einen am oberen Ende des Spülbeckens 2 umlaufenden Spülenrand 3 auf. Gemäß der Darstellung in Figur 1 umfasst die Spüle 1 weiterhin noch eine Abtropffläche 4 sowie ein (kleineres) Zusatzbecken 5, worauf vorliegend jedoch nicht weiter einzugehen ist.

Zwischen dem Spülbecken 2 und dem Spülenrand 3 weist die Spüle 1 einen im Wesentlichen ebenen Bereich 6 auf, in welchem vorliegend insbesondere eine Armatur 7 angeordnet ist. Außerdem ist in dem genannten Bereich 6 noch eine Vertiefung 8 vorgesehen, die hinreichend tief zum stehend-aufrechten Aufnehmen zumindest einer Haushaltsspülbürste und gegebenenfalls weiterer Reinigungsgegenstände (in Figur 1 nicht gezeigt) ausgebildet ist, worauf weiter unten noch genauer eingegangen wird. Im Rahmen der vorliegenden Erfindung bedeutet der Begriff "hinreichend tief", dass die genannte Haushaltsspülbürste, bei der es sich um eine in Figur 5 schematisch dargestellte Standard-Haushaltsspülbürste handeln kann, im Wesentlichen vertikal, das heißt in Richtung ihrer Längsausdehnung stehend in der Vertiefung 8 aufnehmbar ist, ohne dabei über den oberen Rand 8a der Vertiefung 8 hinauszuragen, worauf ebenfalls weiter unten noch genauer eingegangen wird. Die angesprochenen weiteren Reinigungsgegenstände umfassen im Sinne der vorliegenden Erfindung beispielsweise einen Schwamm, ein Scheuer-Pad, ein Wischtuch oder dergleichen.

Wie der Figur 1 im unteren rechten Bereich weiterhin zu entnehmen ist, steht die Vertiefung 8 in ihrem Bodenbereich 8b über ein Rohrleitungselement 9 mit einem (nicht gezeigten) Wasserabfluss der Spüle 1 bzw. des Spülbeckens 2 in fluidtechnischer Wirkverbindung.

Durch die angesprochene relativ große Dimensionierung der Vertiefung 8 in vertikaler Richtung lassen sich im Rahmen der Erfindung auch größere Reinigungsgegenstände, wie die angesprochene Haushaltsspülbürste, ästhetisch ansprechend an einem dafür vorgesehenen Platz verstauen. Dabei noch an bzw.
in dem Reinigungsgerät vorhandenes Spülwasser wird über das Rohrleitungselement 9 abgeführt.

Figur 2 zeigt erneut die Spüle 1 gemäß Figur 1, jedoch mit auf die Vertiefung 8 in deren Randbereich 8a (vgl. Figur 1) aufgesetztem Deckelelement 10, auf welches weiter unten anhand von Figur 3 noch genauer eingegangen wird.

Insbesondere mit aufgesetztem Deckelelement 10 bietet die erfindungsgemäße Spüle 1 einen ästhetisch ansprechenden Eindruck, da die oftmals unansehnlichen Reinigungsgegenstände in der Vertiefung 8 aufgenommen und durch das Deckelelement 10 verborgen sind.

Das Deckelelement 10 ist vorzugsweise - wie auch die restliche Spüle 1 - in Edelstahl ausgebildet, wobei die Erfindung jedoch keinesfalls auf eine derartige Materialwahl beschränkt ist. Insbesondere kann die Spüle 1 und/oder das Deckelelement 10 auch in jedem anderen bekannten und für die beschriebene Verwendung geeigneten Material (Kunststoff, Mineralguss oder dergleichen) ausgebildet sein.

Figur 3 zeigt im Detail eine Schnittansicht der Spüle 1 gemäß Figur 2 im Bereich der Vertiefung 8. Wie man der Darstellung in Figur 3 entnimmt, ist der Bereich 6 gegenüber dem Spülenrand 3 abgesenkt und weist dort einen durch eine umlaufende Kante 6a begrenzten Durchbruch (nicht bezeichnet) auf, in den ein einseitig, gemäß Figur 3 nach oben offener Behälter 11 eingesetzt ist, welcher die Vertiefung 8 bildet. Der Behälter 11 weist in seinem oberen Randbereich eine umlaufende Verdickung 11 a mit einer seitlich umlaufenden Nut 11 b auf, über welche er bei Bezugszeichen 6a an der Spüle 1 fixiert ist. Dabei entsprechen die Abmessungen des genannten Spülen-Durchbruchs im Wesentlichen der oberen Öffnung des Behälters 11. Zwischen Spüle und Behälter ist in dem angesprochenen Fixierungsbereich vorzugsweise noch ein Dichtmittel angeordnet, welches in Figur 3 aus Gründen der Übersichtlichkeit nicht bezeichnet ist.

Das in Figur 3 dargestellte aufgesetzte Deckelelement 10 weist eine auch der Figur 2 zu entnehmende zentrale Vertiefung 10a auf, in welcher mittig ein Griffelement 10b zum Ergreifen des Deckelelements 10 angeordnet ist.

Wie sich insbesondere auch der Figur 5 weiterhin entnehmen lässt, ist der obere Rand 8a, 11c, der Vertiefung 8 bzw. des Behälters 11 zumindest abschnittweise gegenüber dem Bereich 6 der Spüle 1 erhöht. Gemäß der Darstellung in Figur 5 ist dies in den oberen Eckbereichen des Behälters 11 der Fall. Weiterhin weist der genannte Rand 8a, 11 c umlaufend eine Reihe von Ausschnitten/Öffnungen oder Durchbrüchen 8c bzw. 11d auf, über welche das Spülbecken 2 fluidtechnisch mit dem Behälter 11 bzw. der Vertiefung 8 in Verbindung steht. Die relativen Höhenabmessungen vom Spülbecken 2, Spülenrand 3, ebenem Bereich 6 und den genannten Ausschnitten/Öffnungen bzw. Durchbrüchen 8c, 11 d ist derart gewählt und ausgebildet, dass aus dem Spülbecken 2 überlaufendes Wasser über die genannten Öffnungen bzw. Durchbrüche 8c, 11 d in den Behälter 11 läuft, bevor es über den Spülenrand 3 tritt. Mit anderen Worten, die Unterkanten der Öffnungen bzw. Durchbrüche 8c, 11 d liegen tiefer als der Spülenrand 3.

Im unteren Bereich des Behälters 11 bzw. im Bodenbereich 8b der Vertiefung 8 ist in Figur 5 noch der Anschluss des bereits mit Blick auf die Figuren 1 und 2 erwähnten Rohrleitungselements 9 an eine im Bodenbereich 8b der Vertiefung 8 angeordnete Überlauföffnung 8d vorgesehen, was auch der detaillierten Schnittansicht in Figur 4 nochmals zu entnehmen ist. Zum Schutz der Überlauföffnung 8d ist in dem genannten Bereich ein Ablaufsieb 12 angeordnet, wobei das Ablaufsieb 12 gemäß der Darstellung in Figur 4 und Figur 5 eine Reihe von zungenartigen Vorsprüngen 12a aufweist, mit denen es rastend im Randbereich der Überlauföffnung 8d gehalten ist. Zwischen den genannten Vorsprüngen 12a weist das Ablaufsieb 12 jeweils Ausnehmungen 12b auf, durch die Wasser aus dem Innenraum der Vertiefung 8 bzw. des Behälters 11 in das bereits erwähnte Rohrleitungselement 9 ablaufen kann, welches im Bereich der Überlauföffnung 8d mittels einer äußeren Sicherungsmutter 13 an der Vertiefung 8 bzw. dem Behälter 11 befestigt ist. Über die Anzahl bzw. Größe der Ausnehmungen 12b bzw. den Durchmesser der Überlauföffnung 8d ist sichergestellt, dass durch das Rohrleitungselement 9 ein ausreichender Überlauffluss von 12 l/min gewährleistet ist. Dabei sorgt das Ablaufsieb 12 dafür, dass in die Vertiefung 8 bzw. den Behälter 11 eingebrachte Reinigungsgegenstände, wie die in Figur 5 schematisch dargestellte Haushaltsspülbürste 14, die Überlauföffnung 8d nicht blockieren können.

Figur 5 verdeutlicht außerdem nochmals die bereits angesprochene Tiefenabmessung T der Vertiefung 8 bzw. des Behälters 11, welche an die Abmessungen einer typischen Haushaltsspülbürste 14 angepasst ist.

Der Behälter 11 sowie vorzugsweise zumindest auch das Ablaufsieb 12 sind höchst vorzugsweise in einem antibakteriell ausgerüsteten Kunststoff ausgebildet.

Aufgrund der Tatsache, dass im Bodenbereich 8b der Vertiefung 8 die angesprochene Überlauföffnung 8d vorgesehen ist, kann insbesondere im Bereich des Spülbeckens 2 auf das Vorsehen einer derartigen Überlauföffnung gänzlich verzichtet werden.

Abschließend soll unter erneuter Bezugnahme auf Figur 3 noch auf eine besondere Ausgestaltung der erfindungsgemäßen Spüle näher eingegangen werden.

Gemäß der Darstellung in Figur 3 dient das aufgesetzte Deckelelement 10 insbesondere zum blickdichten Verschließen der Vertiefung 8 bzw. des Behälters 11. Wenn es sich bei der weiter oben angesprochenen Überlauföffnung 8d jedoch um die einzige Überlauföffnung der Spüle 1 handelt, muss auch bei aufgesetztem Deckelelement 10 eine hinreichende fluidtechnische Verbindung zwischen dem Spülbecken 2 und der genannten Überlauföffnung 8d gewährleistet sein. Dies ist gemäß der Darstellung in Figur 3 dadurch realisiert, dass der umlaufende äußere Rand 10c des Deckelelements 10 eine Abdeckfläche definiert, welche gegenüber einer durch die Außenkante des Vertiefungs- bzw. Behälterrandes 8a, 11 c definierten Fläche ein Übermaß aufweist. Auf diese Weise kann aus dem Spülbecken 2 überlaufendes Spülwasser gemäß dem Pfeil F in Figur 3 unterhalb des Deckelrandes 10c hindurchtreten und über die Öffnungen bzw. Durchbrüche 8c, 11b in die Vertiefung 8 bzw. den Behälter 11 strömen. Zu diesem Zweck ist weiterhin vorgesehen, dass der genannte Deckelrand 10c eine Höhe h (vgl. Figur 3) aufweist, welche gegenüber der in Figur 5 eingezeichneten Höhe H des Vertiefungsrandes 8a bezogen auf den ebenen Bereich 6 der Spüle 1 ein Mindermaß aufweist, das heißt h < H. Auf diese Weise ist gewährleistet, dass auch bei aufgesetztem Deckelement 10 aus dem Spülbecken 2 überlaufendes Spülwasser zur Überlauföffnung 8d gelangt. Selbstverständlich sind dabei auch die Dimensionen von h, H bzw. die Abmessungen der Öffnungen bzw. Durchbrüche 8c, 11 d so gewählt, dass ein ausreichender Überlauffluss von 12 l/min gewährleistet ist. Mit aufgesetztem Deckelelement 10 ergibt sich so ein vollständig verdeckter bzw. verdeckbarer Überlauf. Zusätzlich oder alternativ kann anstelle des Deckelelements 10 auch eine (nicht gezeigte) Einhängeschale oder ein entsprechendes Einhängesieb im Bereich der oberen Behälteröffnung zum Einsatz kommen.

Die anhand von Figur 3 angesprochene Vertiefung 10a des Deckelelements 10 kann als Zentrierstruktur ausgebildet sein, welche zum Zentrieren des Deckelelements 10 mit der Vertiefung 8 bzw. dem Behälter 11 im Bereich des Vertiefungsrandes 8a beispielsweise klemmend zusammenwirkt.

## Patentansprüche

1. Spüle (1), insbesondere Haushaltsspüle, mit wenigstens einem Spülbecken (2) und einem am oberen Ende des Spülbeckens umlaufenden Spülenrand (3), welche zwischen dem Spülbecken und dem Spülenrand zumindest abschnittweise einen im Wesentlichen ebenen Bereich (6) aufweist, in welchem Bereich (6) eine Vertiefung (8) vorgesehen ist, die hinreichend tief (T) zum Aufnehmen zumindest einer im Wesentlichen stehend-aufrecht angeordneten Haushaltsspülbürste (14) und ggf. weiterer Reinigungsgegenstände ausgebildet ist, und welcher Bereich (6) gegenüber dem Spülenrand (3) abgesenkt ist, wobei im Bodenbereich (8b) der Vertiefung (8) eine Überlauföffnung (8d) zum Ableiten aus dem Spülbecken (2) überlaufenden Spülwassers (F) angeordnet ist, welche vorzugsweise einen ausreichenden Überlauffluss von vorzugsweise 12 l/min gewährleistet, **dadurch gekennzeichnet, dass** ein Rand (8a) der Vertiefung (8) zumindest abschnittweise gegenüber dem Bereich (6) erhöht ist, dass der Rand (8a) wenigstens einen Durchbruch (8c) aufweist, durch den das Spülbecken (2) über die Überlauföffnung (8d) mit einem Ablauf (9) der Spüle in fluidtechnischer Verbindung steht, mit einem Deckelelement (10) zum Verschließen einer Öffnung der Vertiefung (8), welches auf den Rand (8a) der Vertiefung (8) aufsetzbar ist, wobei ein Rand (10c) des Deckelelements (10) eine Höhe (h) aufweist, welche gegenüber einer Höhe (H) des Vertiefungsrandes (8a) ein Mindermaß aufweist und wobei der Rand (10c) des Deckelelements (10) eine Abdeckfläche definiert, welche gegenüber einer durch den Vertiefungsrand (8a) definierten Fläche ein Übermaß aufweist.

2. Spüle (1) nach Anspruch 1, **dadurch gekennzeichnet, dass** vor der Überlauföffnung (8d) ein Siebelement (12) angeordnet ist, welches dazu ausgebildet ist, auch bei in der Vertiefung aufgenommenen Reinigungsgegenständen (14) einen ausreichenden Überlauffluss von vorzugsweise 12 l/min zu gewährleisten.

3. Spüle (1) nach Anspruch 1 oder 2, **dadurch gekennzeichnet, dass** die Überlauföffnung (8d) mit einem Ablauf (9) der Spüle fluidtechnisch verbunden ist.

4. Spüle (1) nach mindestens einem der Ansprüche 1 bis 3, **dadurch gekennzeichnet, dass** das Deckelelement (10) eine Zentrierstruktur (10a) aufweist, welche zum Zentrieren des Deckelelements (10) mit der Vertiefung (8), vorzugsweise mit deren Rand (8a), zusammenwirkt.

5. Spüle (1) nach mindestens einem der Ansprüche 1 bis 4, **dadurch gekennzeichnet, dass** die Vertiefung (8) in Form eines vorzugsweise von unten an die Spüle (1) angesetzten, einseitig offenen Behälters (11) ausgebildet ist, wobei die Spüle (1) in dem Bereich (6) einen Durchbruch aufweist, dessen Abmessungen im Wesentlichen der Behälteröffnung entsprechen.

6. Spüle (1) nach zumindest Anspruch 5, **dadurch gekennzeichnet, dass** der Behälter (11) in einem Kunststoffmaterial ausgebildet ist, vorzugsweise einem Kunststoffmaterial mit antibakterieller Ausrüstung.

7. Spüle (1) nach mindestens einem der Ansprüche 1 bis 6, **gekennzeichnet durch** ein bzw. eine in die Vertiefung einzuhängende Einhängeschale, Einhängesieb oder dergleichen.

## Claims

1. Sink (1), especially a domestic sink, having at least one bowl (2) and a bowl rim (3) running around the periphery of the bowl at the upper end thereof, the sink having between the bowl and the bowl rim, at least in some regions, a substantially flat area (6), in which area (6) there is provided a recess (8) sufficiently deep (T) to accommodate at least one domestic washing-up brush (14) arranged standing substantially upright and, optionally, further cleaning articles, and which area (6) is at a lower level relative to the sink rim (3), there being arranged in the base area (8b) of the recess (8) an overflow opening (8d) for draining away washing-up water (F) overflowing from the bowl (2), which overflow opening preferably provides a sufficient overflow rate of preferably 12 l/min, **characterised in that** a rim (8a) of the recess (8) is, at least in some regions, at a higher level relative to the area (6); the rim (8a) has at least one aperture (8c) by means of which the bowl (2) is in fluidic communication *via* the overflow opening (8d) with an outlet (9) of the sink, with a cover element (10) for closing an opening of the recess (8), which cover element can be positioned on the rim (8a) of the recess (8), wherein a rim (10c) of the cover element (10) has a height (h) which is undersized relative to a height (H) of the rim (8a) of the recess and wherein the rim (10c) of the cover element (10) defines a covering surface area which is oversized relative to a surface area defined by the rim (8a) of the recess.

2. Sink (1) according to claim 1, **characterised in that** in front of the overflow opening (8d) there is arranged a strainer element (12) which is configured to provide a sufficient overflow rate of preferably 12 l/min even when cleaning articles (14) are accommodated in the recess.

3. Sink (1) according to claim 1 or 2, **characterised in that** the overflow opening (8d) is in fluidic communication with an outlet (9) of the sink.

4. Sink (1) according to at least one of claims 1 to 3, **characterised in that** the cover element (10) has a centring structure (10a) which cooperates with the recess (8), preferably with the rim (8a) thereof, to centre the cover element (10).

5. Sink (1) according to at least one of claims 1 to 4, **characterised in that** the recess (8) is in the form of a container (11) that is open on one side and is preferably mounted on the sink (1) from below, the sink (1) having an aperture in the area (6), the dimensions of which aperture substantially correspond to the container opening.

6. Sink (1) according to at least claim 5, **characterised in that** the container (11) is formed in a plastics material, preferably a plastics material having an antibacterial finish.

7. Sink (1) according to at least one of claims 1 to 6, **characterised by** a bowl insert, strainer insert or the like which is arranged to be suspended in the opening.

## Revendications

1. Evier (1), notamment évier domestique comprenant au moins une cuvette (2) et un rebord (3) s'étendant périphériquement à l'extrémité supérieure de ladite cuvette, ledit évier présentant, au moins par zones, une région (6) essentiellement plane entre ladite cuvette et ledit rebord, région (6) dans laquelle est prévu un renfoncement (8) conçu avec profondeur (T) suffisante pour recevoir au moins une brosse (14) de récurage domestique essentiellement disposée en posture dressée, et d'autres ustensiles de nettoyage le cas échéant, ladite région (6) étant encaissée vis-à-vis dudit rebord (3), sachant qu'un orifice de trop-plein (8d), situé dans la région de fond (8b) dudit renfoncement (8) en vue d'évacuer de l'eau de rinçage (F) débordant de ladite cuvette (2), garantit de préférence un flux de trop-plein suffisant, préférentiellement de 12 l/min, **caractérisé par le fait qu'**un rebord (8a) du renfoncement (8) est rehaussé par rapport à la région (6), au moins par zones ; et **par le fait que** ledit rebord (8a) comporte au moins une échancrure (8c) par l'intermédiaire de laquelle la cuvette (2) est techniquement en communication fluidique avec un écoulement (9) de l'évier, au moyen de l'orifice de trop-plein (8d), sachant qu'un élément de recouvrement (10), destiné à obturer une ouverture du renfoncement (8), peut être mis en place sur le rebord (8a) dudit renfoncement (8), une bordure (10c) dudit élément de recouvrement (10) présentant une hauteur (h) dont la cote est inférieure à celle d'une hauteur (H) dudit rebord (8a) du renfoncement, et sachant que ladite bordure (10c) dudit élément de recouvrement (10) définit une surface d'occultation dont la cote excède celle d'une surface définie par ledit rebord (8a) du renfoncement.

2. Evier (1) selon la revendication 1, **caractérisé par le fait qu'**un tamis (12) implanté avant l'orifice de trop-plein (8d) est conçu pour garantir un flux de trop-plein suffisant, préférentiellement de 12 l/min, également en présence d'ustensiles de nettoyage (14) logés dans le renfoncement.

3. Evier (1) selon la revendication 1 ou 2, **caractérisé par le fait que** l'orifice de trop-plein (8d) est techniquement en communication fluidique avec un écoulement (9) dudit évier.

4. Evier (1) selon au moins l'une des revendications 1 à 3, **caractérisé par le fait que** élément de recouvrement (10) comporte une structure de centrage (10a) coopérant avec le renfoncement (8), de préférence avec le rebord (8a) de ce dernier, afin de centrer ledit élément de recouvrement (10).

5. Evier (1) selon au moins l'une des revendications 1 à 4, **caractérisé par le fait que** le renfoncement (8) est réalisé sous la forme d'un réceptacle (11) ouvert d'un côté et mis en place, de préférence, de bas en haut sur ledit évier (1), lequel évier (1) est muni, dans la région (6), d'un évidement dont les cotes correspondent essentiellement à l'ouverture dudit réceptacle.

6. Evier (1) selon au moins la revendication 5, **caractérisé par le fait que** le réceptacle (11) est réalisé en une matière plastique, de préférence en une matière plastique à traitement antibactérien.

7. Evier (1) selon au moins l'une des revendications 1 à 6, **caractérisé par** une coque suspendue, un tamis suspendu, ou des éléments similaires à suspendre dans le renfoncement.
